# EUROPÄISCHE PATENTSCHRIFT

(11) **EP 2 901 004 B1**
(45) Veröffentlichungstag und Bekanntmachung des Hinweises auf die Patenterteilung: **29.03.2017**
(21) Anmeldenummer: 13742624.3
(22) Anmeldetag: 26.07.2013
(51) Int. Cl.: F02M 51/06

(54) **EINSPRITZVENTIL**
INJECTION VALVE
SOUPAPE D'INJECTION

(30) Priorität: 25.09.2012 DE 102012217322
(43) Veröffentlichungstag der Anmeldung: 05.08.2015
(73) Patentinhaber: Robert Bosch GmbH, 70442 Stuttgart (DE)
(72) Erfinder: SCHOENROCK, Olaf, 70499 Stuttgart-Weilimdorf (DE); GRANER, Juergen, 74372 Sersheim (DE); ROGLER, Philipp, 70176 Stuttgart (DE); MOSER, Friedrich, 71106 Magstadt (DE); BERG, Anselm, 71640 Ludwigsburg (DE); MAEURER, Walter, 70825 Korntal-Muenchingen (DE)
(86) Internationale Anmeldenummer: PCT/EP2013/065812
(87) Internationale Veröffentlichungsnummer: WO 2014/048609

(56) Entgegenhaltungen:
- EP-A1- 2 325 473
- EP-A1- 2 634 413
- WO-A1-2004/055357
- DE-A1- 19 849 210
- JP-A- 2000 265 919

## Beschreibung

### Stand der Technik

Die vorliegende Erfindung betrifft ein Einspritzventil zum Einspritzen eines Mediums, insbesondere zum Einspritzen von Brennstoff in einen Brennraum. Der Einspritzvorgang kann dabei als Kanal- oder Direkteinspritzung ausgestaltet sein.

Stand der Technik sind Ventile zur Einspritzung von Ottokraftstoff mit einer Ventilnadel, die von einem Aktor, beispielsweise einem Elektromagneten oder Piezosteller, gegen eine Schließfeder so bewegt wird, dass eine gewünschte Kraftstoffmenge gezielt direkt in den Brennraum eingebracht wird. Im vorliegenden Fall wird ein Einspritzventil betrachtet, bei dem der Magnetanker von der Ventilnadel entkoppelt ist. Beim Öffnen des Einspritzventils soll sich der Magnetanker schnell von dem an der Ventilnadel befindlichen unteren Anschlag (zweiter Anschlag) lösen, den Ankerfreiweg schnell überwinden und beim Auftreffen auf den oberen Anschlag (erster Anschlag) das Ventil schnell öffnen. Wird die Bestromung des Ventils beendet, schließt die Ventilnadel wieder. Der Magnetanker führt, nachdem die Ventilnadel den Ventilsitz wieder verschließt, seine Bewegung fort, bis er auf den unteren Anschlag trifft. Vom unteren Anschlag prellt der Anker mehrmals ab, bis er seine Ruheposition wieder erreicht. Die Zeit, bis der Magnetanker wieder in die Ruheposition zurückgestellt wird, ist entscheidend für die Fähigkeit des Ventils, schnell aufeinanderfolgende Einspritzungen mit hoher Genauigkeit abzusetzen. Üblicherweise ist am unteren Anschlag, also zwischen Magnetanker und der entsprechenden Anschlagshülse auf der Ventilnadel, ein Quetschspalt ausgebildet. In diesen Quetschspalt wird das einzuspritzende Medium gequetscht, so dass beim Schließen der Magnetanker gedämpft und schnell in die Ruheposition zurückgestellt wird. Der Quetschspalt verhindert jedoch ein schnelles Öffnen, indem er die Bewegung beim Öffnen dämpft. Der Quetschspalt muss daher als Kompromiss so ausgelegt werden, dass der Magnetanker ausreichend schnell das Ventil öffnet, und ausreichend schnell wieder in die Ruheposition zurückgestellt wird.

DE19849210A1 zeigt ein bekanntes Einspritzventil.

### Offenbarung der Erfindung

Das erfindungsgemäße Einspritzventil mit den Merkmalen des Anspruchs 1 ermöglicht es, den Magnetanker besser zu dämpfen und somit den Magnetanker nach dem Schließen des Einspritzventils schneller als bisher in seine Ruheposition zurückzustellen. Gleichzeitig wird erfindungsgemäß beim Öffnen des Einspritzventils die Dämpfung reduziert, so dass sich das Einspritzventil schneller öffnet. Im Detail ergeben sich somit folgende Vorteile beim Öffnen des Einspritzventils: Der Magnetanker löst sich schneller als bisher von der Ventilnadel, wodurch die Dynamik des Ventils gesteigert wird und somit die Funktion verbessert wird. Die zum Öffnen benötigte Kraft wird reduziert, wodurch sich der Strombedarf des Einspritzventils und somit der gesamte Energiebedarf des Fahrzeugs senken. Infolgedessen sinkt der Verbrauch des Fahrzeugs. Beim Schließen des Einspritzventils ergeben sich folgende Vorteile: Die Bewegung des Magnetankers wird stärker als bisher gedämpft. Der Magnetanker erreicht dadurch früher als bisher seine Ruheposition, wodurch kurz aufeinander folgende Einspritzungen mit hoher Wiederholgenauigkeit abgesetzt werden können. Mit dem erfindungsgemäßen Einspritzventil sind neue Einspritzstrategien möglich, die eine Verbrennung mit weniger Schadstoffemissionen und weniger Verbrauch ermöglichen. Die bessere Dämpfung beim Schließen des Einspritzventils reduziert das Geräusch, das durch den Impulsübertrag des Magnetankers auf die Ventilnadel entsteht. All diese Vorteile werden erreicht durch ein erfindungsgemäßes Einspritzventil, umfassend ein Gehäuse mit zumindest einer Spritzöffnung an einer Auslassseite, eine Magnetspule und einen durch die Magnetspule linear beweglichen Magnetanker. Des Weiteren weist das Einspritzventil eine Ventilnadel auf. Diese Ventilnadel dient zum Öffnen und Schließen der zumindest einen Spritzöffnung. Die Ventilnadel erstreckt sich entlang einer Längsachse und ist linear beweglich. Im Magnetanker ist ein Durchgangsloch ausgebildet. In diesem Durchgangsloch steckt die Ventilnadel. Der Magnetanker ist dabei zwischen einem ersten und einem zweiten Anschlag gegenüber der Ventilnadel linear beweglich. Dadurch entsteht ein Zweimassensystem. Der erste Anschlag ist auf einer auslassabgewandten Seite des Magnetankers ausgebildet. Beispielsweise wird der erste Anschlag durch einen Ring an der Ventilnadel gebildet. Der zweite Anschlag ist an einer auslasszugewandten Seite des Magnetankers ausgebildet. Erfindungsgemäß ist der zweite Anschlag gebildet durch ein Anschlagelement und ein Gegenelement. Am zweiten Anschlag schlagen das Anschlagelement und das Gegenelement aufeinander. Hierzu weist das Anschlagelement eine Anschlagfläche auf. Am Gegenelement ist eine der Anschlagfläche gegenüberliegende Gegenfläche ausgebildet. Die Anschlagfläche und die Gegenfläche treffen am zweiten Anschlag aufeinander. Das Anschlagelement ist elastisch ausgebildet, so dass beim Anschlagen von Gegenfläche und Anschlagfläche sich ein Winkel zwischen Längsachse und Anschlagfläche verändert. Insbesondere ist vorgesehen, dass die Anschlagfläche vor und nach dem Kontakt von Anschlagelement und Gegenelement zum Gegenelement hin geneigt ist. Sobald Gegenelement und Anschlagelement aufeinandertreffen, wird das Anschlagelement elastisch deformiert, so dass sich der Raum zwischen Anschlagfläche und Gegenfläche verkleinert. Durch die erfindungsgemäße elastische Ausgestaltung des Anschlagelements ist es möglich, dass der Quetschspalt und die Drosselströmung zwischen Anschlagfläche und Gegenfläche sich beim Aufeinanderzubewegen und Voneinanderwegbewegen von Anschlagfläche und Gegenfläche verändern. Dadurch kann die Dämpfung beim Öffnen und Schließen des Einspritzventils sehr exakt eingestellt werden.

Die Unteransprüche zeigen bevorzugte Weiterbildungen der Erfindung.

Das Anschlagelement fest mit der Ventilnadel verbunden ist. Entsprechend befindet sich dann das Gegenelement am Magnetanker. Das Gegenelement ist dabei integraler Bestandteil des Magnetankers. Im einfachsten Fall ist die Gegenfläche die der Anschlagfläche zugewandten Seite des Magnetankers. Entscheidend ist, dass zumindest eine der beiden gegenüberliegenden Flächen am zweiten Anschlag elastisch ausgebildet ist. Diese zumindest eine elastische Fläche wird im Rahmen vorliegender Anmeldung als Anschlagfläche bezeichnet.

Bevorzugt ist das Anschlagelement in die Ventilnadel integriert.

Des Weiteren ist bevorzugt vorgesehen, dass der Winkel zwischen Längsachse und Anschlagfläche ohne einen Kontakt von Anschlagfläche und Gegenfläche zumindest stellenweise kleiner 90° ist. Der Winkel ist dabei auf der der Gegenfläche zugewandten Seite der Anschlagfläche definiert. Das bedeutet, dass der Winkel von kleiner 90° definiert, dass die Anschlagfläche zur Gegenfläche hin geneigt ist. Dabei ist es ausreichend, wenn die Anschlagfläche nur stellenweise diese Neigung mit dem entsprechenden Winkel aufweist. Während des Anschlags der Gegenfläche auf der Anschlagfläche wird die Anschlagfläche deformiert, so dass sich der Winkel vergrößert.

Beim Abheben von Anschlagfläche und Gegenfläche, also beim Öffnen des Einspritzventils, entspannt sich das Anschlagelement wieder, so dass sich der Winkel wieder verkleinert. Durch diese Ausgestaltung des Winkels ist es möglich, dass beim Öffnen des Einspritzventils lediglich eine Drosselströmung, jedoch kein Quetschspalt, die Bewegung des Magnetankers dämpft. Sobald sich die Gegenfläche und die Anschlagfläche etwas voneinander wegbewegen, entspannt sich das Anschlagelement und die Anschlagfläche neigt sich somit in Richtung der Gegenfläche. Infolgedessen sind dann Anschlagfläche und Gegenfläche nicht mehr parallel zueinander und es liegt kein Quetschspalt vor. Lediglich eine Drosselströmung, nämlich die Strömung des einzuspritzenden Mediums, das aus dem Bereich zwischen Anschlagfläche und Gegenfläche herausströmt, dämpft die Öffnungsbewegung des Magnetankers.

Beim Schließen des Einspritzventils bewegen sich Anschlagfläche und Gegenfläche aufeinander zu. Zunächst ist dabei die Anschlagfläche in Richtung der Gegenfläche geneigt, so dass ein relativ großer, mit dem Medium gefüllter Raum zwischen Anschlagfläche und Gegenfläche vorhanden ist. Die Bewegung wird zunächst durch eine Drosselströmung gedämpft und sobald Anschlagfläche und Gegenfläche aufeinandertreffen, wird die Anschlagfläche deformiert, so dass sich die Anschlagfläche parallel zur Gegenfläche ausrichtet. Dadurch entsteht ein Quetschspalt zum Dämpfen der Bewegung des Magnetankers. Die Dämpfungswirkung nimmt also mit dem sich verkleinernden Abstand zwischen Anschlagfläche und Gegenfläche zu.

Insbesondere ist vorgesehen, dass der Winkel ohne den Kontakt von Anschlagfläche und Gegenfläche maximal 89,99°, vorzugsweise maximal 89,85°, beträgt. Wie oben bereits beschrieben, muss dieser Winkel nicht über die gesamte Anschlagfläche vorliegen.

Des Weiteren ist bevorzugt vorgesehen, dass durch den Anschlag von Gegenfläche und Anschlagfläche der Winkel um zumindest 0,01°, vorzugsweise zumindest 0,15°, elastisch verformt wird. In besonders bevorzugter Ausführung wird die Anschlagfläche so weit verformt, bis Anschlagfläche und Gegenfläche parallel zueinander ausgerichtet sind.

Des Weiteren ist es von Vorteil, dass die Anschlagfläche unterteilt ist in einen Innenabschnitt und einen Außenabschnitt. Der Innenabschnitt liegt dabei näher an der Längsachse als der Außenabschnitt. Besonders bevorzugt ist die Anschlagfläche eine Ringfläche um die Ventilnadel herum. Der Innenabschnitt ist dabei eine innere Ringfläche. Der Außenabschnitt ist eine außerhalb des Innenabschnitts liegende weitere Ringfläche. Der Winkel ohne den Kontakt von Anschlagfläche und Gegenfläche ist am Außenabschnitt größer als am Innenabschnitt. Bevorzugt ist dazu vorgesehen, dass sich die Anschlagfläche mit steigendem Abstand von der Längsachse stärker in Richtung Gegenfläche neigt.

Besonders bevorzugt ist vorgesehen, dass der Innenabschnitt ohne den Kontakt von Anschlagfläche und Gegenfläche parallel zur Gegenfläche ausgebildet ist. Alternativ dazu kann der Innenabschnitt leicht zur Gegenfläche geneigt sein oder konkav ausgebildet sein.

Am Anschlagelement wird eine der Gegenfläche abgewandte Seite als Außenfläche bezeichnet. Diese Außenfläche sollte auch entsprechend geformt sein, so dass genügend Elastizität zur Verformung der Anschlagfläche gegeben ist. Deshalb wird die Außenfläche bevorzugt zum Gegenelement hin geneigt oder zumindest stellenweise konkav ausgebildet. Alternativ kann die Außenfläche auch stellenweise parallel zur Anschlagfläche liegen. Dabei ist auch entscheidend, dass das Anschlagelement möglichst dünn ausgebildet ist, so dass sich die Anschlagfläche elastisch verformen kann.

Um die elastische Verformbarkeit des Anschlagelements und somit auch der Anschlagfläche zu gewährleisten, sind bevorzugt Nuten im Anschlagelement vorgesehen. Besonders bevorzugt sind diese Nuten vollständig umlaufend um die Längsachse ausgebildet.

Der erste Anschlag, wird vorzugsweise durch einen Absatz oder durch einen Ring auf der Ventilnadel gebildet.

### Kurze Beschreibung der Zeichnungen

Nachfolgend werden Ausführungsbeispiele der Erfindung unter Bezugnahme auf die begleitenden Zeichnungen im Detail beschrieben. Dabei zeigen:
- Figur 1: ein erfindungsgemäßes Einspritzventil für alle Ausführungsbeispiele,
- Figur 2: ein Detail des erfindungsgemäßen Einspritzventils gemäß einem ersten Ausführungsbeispiel,
- Figur 3: ein weiteres Detail des erfindungsgemäßen Einspritzventils gemäß dem ersten Ausführungsbeispiel,
- Figuren 4 bis 7: einen Bewegungsablauf am erfindungsgemäßen Einspritzventil gemäß dem ersten Ausführungsbeispiel,
- Figur 8: das erfindungsgemäße Einspritzventil gemäß einem zweiten Ausführungsbeispiel,
- Figur 9: das erfindungsgemäße Einspritzventil gemäß einem dritten Ausführungsbeispiel,
- Figur 10: das erfindungsgemäße Einspritzventil gemäß einem vierten Ausführungsbeispiel,

- Figur 11: das erfindungsgemäße Einspritzventil gemäß einem fünften Ausführungsbeispiel,
- Figur 12: das erfindungsgemäße Einspritzventil gemäß einem sechsten Ausführungsbeispiel, und
- Figur 13: das erfindungsgemäße Einspritzventil gemäß einem siebten Ausführungsbeispiel.

### Ausführungsformen der Erfindung

Im Folgenden wird anhand der Figuren 1 bis 7 ein erstes Ausführungsbeispiel des Einspritzventils 1 erläutert. Gleiche bzw. funktional gleichen Bauteile sind in allen Ausführungsbeispielen mit denselben Bezugszeichen versehen.

Figur 1 zeigt den generellen Aufbau des Einspritzventils 1 für alle Ausführungsbeispiele. Das Einspritzventil 1 umfasst ein Gehäuse 2 mit einer Spritzöffnung 4 an einer Auslassseite 3. Das Gehäuse 2 trägt eine Magnetspule 5. Im Inneren des Gehäuses 2 ist entlang einer Längsachse 15 eine Ventilnadel 6 mit einer Kugel 7 angeordnet. Die Kugel 7 bildet mit dem Gehäuse 2 einen Ventilsitz zum Öffnen und Schließen der Spritzöffnung 4.

Des Weiteren befindet sich im Gehäuse 2 ein Magnetanker 8 der verbunden ist mit einem Federtopf 9. Auf einer auslassabgewandten Seite des Magnetankers 8 ist ein Ring 10 fest auf der Ventilnadel 6 angeordnet. Dieser Ring 10 bildet einen ersten Anschlag für den Magnetanker 8. Auf einer auslasszugewandten Seite des Magnetankers 8 befindet sich ein Anschlagelement 12. Dieses Anschlagelement 12 bildet zusammen mit dem Magnetanker 5 einen zweiten Anschlag.

Sowohl die Ventilnadel 6 als auch der Magnetanker 8 sind entlang der Längsachse 15 linear beweglich. Die Bewegung des Magnetankers 8 ist dabei durch den ersten und zweiten Anschlag begrenzt.

Im Magnetanker 8 sind mehrere Kanäle 16 für das einzuspritzende Medium vorgesehen. Zusätzlich oder alternativ kann auch die Ventilnadel 6 hohl ausgebildet werden.

Mittels einer ersten Feder 11 ist die Ventilnadel 6 in Richtung der Auslassseite 3 belastet. Eine zweite Feder 13 zwischen dem Federtopf 9 und dem Anschlagelement 12 belastet den Magnetanker 8 ebenfalls in Richtung der Auslassseite 3.

Durch Bestromen der Magnetspule 5 wird der Magnetanker 8 bewegt. Der Magnetanker 8 nimmt über den ersten und zweiten Anschlag die Ventilnadel 6 mit. Der Abstand zwischen den beiden Anschlägen definiert einen Ankerfreiweg 14.

Figur 2 zeigt ein Detail des Einspritzventils 1 gemäß dem ersten Ausführungsbeispiel. Dabei ist zu sehen, dass das Anschlagelement 12 einstückig gefertigt ist mit einer Hülse 20. Die Hülse 20 steckt auf der Ventilnadel 6 und ist fest mit der Ventilnadel 6 verbunden. Der Magnetanker 8 ist gleichzeitig als sogenanntes Gegenelement 18 ausgebildet.

Eine dem Gegenelement 18 zugewandte Fläche am Anschlagelement 12 wird als Anschlagfläche 17 bezeichnet. Der Anschlagfläche 17 liegt am Gegenelement 18 eine Gegenfläche 19 gegenüber. Eine dem Gegenelement 18 abgewandte Seite des Anschlagelements 12 wird als Außenfläche 21 bezeichnet. Der eingezeichnete Winkel α ist definiert zwischen der Anschlagfläche 17 und der Längsachse 15. Der Winkel α wird dabei auf der dem Gegenelement 18 zugewandten Seite der Anschlagfläche 17 gemessen.

Das Anschlagelement 12 und somit auch die Anschlagfläche 17 sind elastisch verformbar. Beim Auftreffen des Gegenelements 18, also des Magnetankers 8, auf dem Anschlagelement 12 wird das Anschlagelement 12 elastisch deformiert, so dass sich der Winkel α vergrößert.

Figur 3 zeigt im Detail die Hülse 20 und das Anschlagelement 12. Die Hülse 20 und das Anschlagelement 12 weisen ein zur Längsachse 15 koaxiales Durchgangsloch 28 auf. In diesem Durchgangsloch 28 steckt die Ventilnadel 6.

Eine erste Höhe 25 erstreckt sich parallel zur Längsachse 15 vom oberen Ende des Durchgangslochs 28 bis zum äußeren Ende der Anschlagfläche 17. Das äußere Ende der Anschlagfläche 17 wird als Spitze 27 bezeichnet. Eine zweite Höhe 26 kennzeichnet die Erstreckung des Anschlagelementes 12 parallel zur Längsachse 15. Im gezeigten Ausführungsbeispiel ist die Elastizität der Anschlagfläche 17 dadurch gegeben, dass die beiden Höhen 25, 26 größer 0 sind.

Die Figuren 4 bis 7 zeigen einen Bewegungsablauf beim Öffnen und Schließen des Einspritzventils. Figur 4 zeigt den Ruhezustand, bei dem die Magnetspule 5 nicht bestromt ist und der Magnetanker 8 lediglich leicht auf dem Anschlagelement 12 aufliegt. Dementsprechend ist die Anschlagfläche 17 nicht deformiert und die Anschlagfläche 17 ist mit dem Winkel α kleiner 90° zur Gegenfläche 19 hin geneigt.

In folgenden Figuren wird mit Bezugszeichen 29 eine Drosselströmung des einzuspritzenden Mediums gekennzeichnet. Die gestrichelte Darstellung des Anschlagelementes 12 zeigt die elastische Deformation.

In Figur 5 wird durch das angelegte Magnetfeld an der Magnetspule 5 der Magnetanker 8 in Richtung Innenpol, in der gezeigten Darstellung nach oben, gezogen. Die Ventilnadel 6 bleibt dabei im Ventilsitz, bis der Magnetanker 8 den Ankerfreiweg 14 überwunden hat und die Ventilnadel 6 über den Ring 10 (erster Anschlag) mitnimmt. Solange eine Relativbewegung zwischen Magnetanker 8 und Ventilnadel 6 vorliegt, bildet sich zwischen Magnetanker 8 und Ventilnadel 6, also zwischen Anschlagfläche 17 und Gegenfläche 18, die Drosselströmung 29. Die Drosselströmung 29 zwischen Anschlagfläche 17 und Gegenfläche 19 nimmt mit steigendem Abstand ab, so dass das Einspritzventil schnell öffnen kann. In Figur 6 ist der Strom an der Magnetspule 5 abgeschaltet, das Magnetfeld baut sich ab. Die Ventilnadel 6 befindet sich im Sitz und der Magnetanker 8 kann vom ersten Anschlag am Ring 10 kommend seine Bewegung in Richtung des zweiten Anschlags am Anschlagelement 12 fortführen. Durch die Relativbewegung zwischen Magnetanker 8 und Ventilnadel 6 entsteht zwischen Anschlagfläche 17 und Gegenfläche 19 wiederum die Drosselströmung 29. Die Drosselströmung 29 nimmt mit kleiner werdendem Abstand zu, so dass die Bewegung des Magnetankers 8 zunehmend gedämpft wird. Trifft der Magnetanker 8 auf das Anschlagelement 12, d.h., die Gegenfläche 19 drückt auf die Anschlagfläche 17, so wird durch den Stoß das Anschlagsement 12 elastisch verformt und das zwischen Anschlagfläche 17 und Gegenfläche 19 befindliche Dämpfungsvolumen wird zu einem Quetschspalt. Diesen Zustand zeigt Figur 7. Die Bewegung des Magnetankers 8 wird dadurch gebremst. Durch die elastische Verformung des Anschlagelementes 12 wird die Anschlagfläche 17 planparallel zur Gegenfläche 19 ausgerichtet, wodurch die Dämpfung der Magnetankerbewegung durch den Quetschspalt maximiert wird.

Figur 8 zeigt ein Detail des Einspritzventils 1 gemäß einem zweiten Ausführungsbeispiel. Im zweiten Ausführungsbeispiel ist die Anschlagfläche 17 unterteilt in einen Innenabschnitt 23 und einen Außenabschnitt 24. Der Innenabschnitt 23 ist dabei auch ohne den Kontakt mit der Gegenfläche 19 senkrecht zur Längsachse 15 und somit auch parallel zur Gegenfläche 19, angeordnet. Im Außenabschnitt 24 weist die Anschlagfläche 17 die Neigung mit dem Winkel α in Richtung der Gegenfläche 19 auf.

Die Außenfläche 21 ist teilweise parallel zur Gegenfläche 19 und teilweise geneigt zur Gegenfläche 19 ausgebildet. Insbesondere ist die Außenfläche 21 in etwa im Bereich des Außenabschnitts 24 zur Gegenfläche hin geneigt, so dass hier eine ausreichende Elastizität des Anschlagelementes 12 gegeben ist.

Figur 9 zeigt ein Detail des Einspritzventils 1 gemäß einem dritten Ausführungsbeispiel. Im dritten Ausführungsbeispiel ist die Anschlagfläche 17 sowohl im Innenabschnitt 23 als auch im Außenabschnitt 24 in Richtung der Gegenfläche 19 geneigt. Allerdings ist die Neigung im Außenabschnitt 24 stärker, so dass hier die größte Deformation des Anschlagelementes 12 auftritt.

Figur 10 zeigt ein Detail des Einspritzventils 1 gemäß einem vierten Ausführungsbeispiel. Im vierten Ausführungsbeispiel ist die Anschlagfläche 17 genauso wie im dritten Ausführungsbeispiel im Innenabschnitt 23 und im Außenabschnitt 24 in Richtung der Gegenfläche 19 geneigt. Die Außenfläche 21 ist dabei von der Hülse 20 weg durchgehend stark geneigt in Richtung der Gegenfläche 19. Dadurch entsteht insbesondere im Außenbereich ein sehr schmales Anschlagelement 12, das entsprechend elastisch verformbar ist.

Figur 11 zeigt ein Detail des Einspritzventils 1 gemäß einem fünften Ausführungsbeispiel. Im fünften Ausführungsbeispiel ist die Anschlagfläche 17 über den Innenabschnitt 23 parallel zur Gegenfläche 19 angeordnet. Entlang des Außenabschnitts 24 ist die Anschlagfläche 17 konkav ausgebildet. Auch die Außenfläche 21 des Anschlagselementes 12 ist konkav ausgebildet. Dadurch entsteht ein relativ schmales Anschlagselement 12 mit abgerundeten Übergängen zwischen den verschiedenen Neigungen, so dass eine betriebssichere Elastizität gewährleistet ist. Der Winkel α ist hierbei definiert durch die Tangente an die konkave Ausgestaltung der Anschlagfläche 17 im Außenabschnitt 24 und die Längsachse 15.

Figur 12 zeigt ein Detail des Einspritzventils 1 gemäß einem sechsten Ausführungsbeispiel. Im sechsten Ausführungsbeispiel befindet sich eine Nut in der Außenfläche 21 des Anschlagelementes 12. Diese Nut 22 ist insbesondere umlaufend um die Längsachse 15 ausgebildet. Durch die Nut 22 wird das Anschlagelement 12 entsprechend geschwächt, so dass die gewünschte Elastizität gegeben ist.

Figur 13 zeigt einen Teil des Einspritzventils 1 gemäß einem siebten Ausführungsbeispiel. Im siebten Ausführungsbeispiel ist wiederum eine Nut 22 zur Einstellung der Elastizität des Anschlagelementes 12 gezeigt. Im siebten Ausführungsbeispiel befindet sich die Nut 22 in einer zur Längsachse 15 parallelen Fläche des Anschlagelementes 12. Dadurch reicht die Nut 22 sehr nah an die Spitze 27 und an die Anschlagsfläche 17 heran, so dass in diesem Ausführungsbeispiel nicht das gesamte Anschlagelement 12, sondern nur ein oberer Abschnitt deformiert wird.

Die verschiedenen Ausführungsbeispiele zeigen mögliche Geometrien des Anschlagelementes 12. In den Ausführungsbeispielen sind die Anschlagsflächen 17 in der Regel keilförmig ausgestaltet, da die Keilform einfach zu bemaßen und zu fertigen ist. Selbstverständlich sind auch Kombinationen der dargestellten Ausführungsbeispiele möglich. So können die in Figur 12 und 13 gezeigten Nuten 22 in entsprechender Formtiefe und Anzahl auch in den anderen Ausführungsbeispielen verwendet werden. Des Weiteren ist es möglich, in allen Ausführungsbeispielen die Außenfläche 21 entsprechend den Figuren 9, 10 und 11 anzupassen. Die unterschiedlichen Winkel und konkaven Ausgestaltungen der Anschlagfläche 17 der unterschiedlichen Ausführungsbeispiele können miteinander kombiniert werden. Ferner möglich sind alle anderen konkaven und konvexen Formen des Anschlagelementes 12, solange die ausreichende Elastizität gewährleistet ist. Weitere Querschnittsformen für die Nut 22 sind beispielsweise Dreiecke oder Ellipsen. Auch mehr als eine Nut 22 pro Anschlagselement 12 ist möglich, um die Steifigkeit entsprechend anzupassen. Die Ausführungsbeispiele zeigen rotationssymmetrische, nicht hohle Ventilnadeln 6. Genauso gut ist es möglich, die Erfindung an hohlen und/oder nicht rotationssymmetrischen Ventilnadeln 6 anzuwenden. Auch die Anschlagfläche 17 oder die Gegenfläche 19 muss nicht rotationssymmetrisch ausgebildet werden. Alle gezeigten Ausführungsbeispiele zeigen die Anschlagfläche 17 und das Anschlagelement 19 fest verbunden mit der Ventilnadel 6. Dementsprechend ist der Magnetanker 6 in den Ausführungsbeispielen als Gegenelement 18 mit Gegenfläche 19 definiert. Die Gegenfläche 19 ist in der einfachsten Ausführung der Erfindung eine plane, steife Fläche. Genauso gut ist es möglich, dass auch die Gegenfläche 19 eine gewisse Neigung und Elastizität aufweist.

## Patentansprüche

1. Einspritzventil (1) zum Einspritzen eines Mediums, insbesondere zum Einspritzen von Brennstoff in einen Brennraum, umfassend:
- ein Gehäuse (2) mit zumindest einer Spritzöffnung (4) an einer Auslassseite (3),
- eine Magnetspule (5),
- einen durch die Magnetspule (5) linearbeweglichen Magnetanker (8),
- eine entlang einer Längsachse (15) linearbewegliche, durch den Magnetanker (8) hindurchragende Ventilnadel (6) zum Öffnen und Schließen der Spritzöffnung (4),
**dadurch gekennzeichnet,**
**dass** der Magnetanker (8) zwischen einem ersten Anschlag und einem zweiten Anschlag gegenüber der Ventilnadel (6) linearbeweglich ist,
wobei der zweite Anschlag gebildet ist durch ein fest mit der Ventilnadel (6) verbundenes Anschlagelement (12) mit einer Anschlagfläche (17) und dem Magnetanker (8) mit einer der Anschlagfläche (17) gegenüberliegenden Gegenfläche (19),
wobei der zweite Anschlag auf der der wenigstens einen Spritzöffnung (4) auslasszugewandten Seite des Magnetankers (8) vorgesehen ist, und
wobei das Anschlagelement (12) des zweiten Anschlags elastisch ausgebildet ist, so dass beim Anschlagen der Gegenfläche (19) auf der Anschlagfläche (17) sich ein Winkel (α) zwischen Längsachse (15) und Anschlagfläche (17) verändert.

2. Einspritzventil nach Anspruch 1, **dadurch gekennzeichnet, dass** der Winkel (α) zwischen Längsachse (15) und Anschlagfläche (17) ohne einen Kontakt von Anschlagfläche (17) und Gegenfläche (19) zumindest stellenweise kleiner 90° ist, wobei der Winkel (α) auf der der Gegenfläche (19) zugewandten Seite der Anschlagfläche (17) definiert ist.

3. Einspritzventil nach Anspruch 2, **dadurch gekennzeichnet, dass** der Winkel (α) ohne den Kontakt von Anschlagfläche (17) und Gegenfläche (19) maximal 89,99°, vorzugsweise maximal 89,85°, beträgt.

4. Einspritzventil nach einem der vorhergehenden Ansprüche, **dadurch gekennzeichnet, dass** durch den Anschlag der Gegenfläche (19) auf der Anschlagfläche (17) der Winkel (α) um zumindest 0,01°, vorzugsweise zumindest 0,15°, elastisch verformt wird.

5. Einspritzventil nach einem der vorhergehenden Ansprüche, **dadurch gekennzeichnet, dass** die Anschlagfläche (17) unterteilt ist in einen Innenabschnitt (23) und einen Außenabschnitt (24), wobei der Innenabschnitt (23) näher an der Längsachse (15) liegt als der Außenabschnitt (24), und wobei der Winkel (α) ohne den Kontakt von Anschlagfläche (17) und Gegenfläche (19) am Außenabschnitt (24) größer ist als am Innenabschnitt (23).

6. Einspritzventil nach Anspruch 5, **dadurch gekennzeichnet, dass** der Innenabschnitt (23) ohne den Kontakt von Anschlagfläche (17) und Gegenfläche (19) parallel zur Gegenfläche (19) oder geneigt zur Gegenfläche (19) oder konkav ist.

7. Einspritzventil nach einem der vorhergehenden Ansprüche, **dadurch gekennzeichnet, dass** eine der Gegenfläche (19) abgewandte Außenfläche (21) des Anschlagelementes (21) zumindest stellenweise gegenüber der Anschlagfläche (17) geneigt und/oder zumindest stellenweise parallel zur Anschlagfläche (17) und/oder zumindest stellenweise konkav ausgebildet ist.

8. Einspritzventil nach einem der vorhergehenden Ansprüche, **dadurch gekennzeichnet, dass** das Anschlagelement (12) zumindest eine, vorzugsweise umlaufende, Nut (22) umfasst.

9. Einspritzventil nach einem der vorhergehenden Ansprüche, **dadurch gekennzeichnet, dass** der erste Anschlag durch einen Ring (10) oder einen Absatz auf der Ventilnadel (6) gebildet ist.

## Claims

1. Injection valve (1) for injecting a medium, in particular for injecting fuel into a combustion chamber, comprising:
- a housing (2) with at least one spray opening (4) on an outlet side (3),
- a magnet coil (5),
- a magnet armature (8) which can be moved linearly through the magnet coil (5),
- a valve needle (6) which can be moved linearly along a longitudinal axis (15) and protrudes through the magnet armature (8) for opening and closing the spray opening (4),
**characterized**
**in that** the magnet armature (8) can be moved linearly with respect to the valve needle (6) between a first stop and a second stop,
the second stop being formed by way of a stop element (12) which is connected fixedly to the valve needle (6) with a stop face (17) and the magnet armature (8) with a corresponding face (19) which lies opposite the stop face (17),
the second stop being provided on that side of the magnet armature (8) which faces the outlet of the at least one spray opening (4), and
the stop element (12) of the second stop being of elastic configuration, with the result that, when the corresponding face (19) comes into contact on the stop face (17), an angle (α) between the longitudinal axis (15) and the stop face (17) changes.

2. Injection valve according to Claim 1, **characterized in that** the angle (α) between the longitudinal axis (15) and the stop face (17) without contact of the stop face (17) and the corresponding face (19) is less than 90° at least in places, the angle (α) being defined on that side of the stop face (17) which faces the corresponding face (19).

3. Injection valve according to Claim 2, **characterized in that** the angle (α) without the contact of the stop face (17) and the corresponding face (19) is at most 89.99°, preferably at most 89.85°.

4. Injection valve according to one of the preceding claims, **characterized in that** the angle (α) is deformed elastically by at least 0.01°, preferably at least 0.15°, by way of the contact of the corresponding face (19) on the stop face (17).

5. Injection valve according to one of the preceding claims, **characterized in that** the stop face (17) is divided into an inner section (23) and an outer section (24), the inner section (23) lying closer to the longitudinal axis (15) than the outer section (24), and the angle (α) without the contact of the stop face (17) and the corresponding face (19) being greater on the outer section (24) than on the inner section (23).

6. Injection valve according to Claim 5, **characterized in that** the inner section (23) without the contact of the stop face (17) and the corresponding face (19) is parallel to the corresponding face (19) or inclined with respect to the corresponding face (19) or concave.

7. Injection valve according to one of the preceding claims, **characterized in that** an outer face (21) of the stop element (21), which outer face (21) faces away from the corresponding face (19), is configured so as to be inclined with respect to the stop face (17) at least in places and/or is configured so as to be parallel to the stop face (17) at least in places and/or is configured so as to be concave at least in places.

8. Injection valve according to one of the preceding claims, **characterized in that** the stop element (12) comprises at least one groove (22) which is preferably circumferential.

9. Injection valve according to one of the preceding claims, **characterized in that** the first stop is formed by way of a ring (10) or a shoulder on the valve needle (6).

## Revendications

1. Soupape d'injection (1) pour l'injection d'un milieu, en particulier pour l'injection de combustible dans une chambre de combustion, comprenant :
- un boîtier (2) avec au moins une ouverture d'injection (4) au niveau d'un côté de sortie (3),
- une bobine magnétique (5),
- un induit magnétique (8) déplaçable linéairement à travers la bobine magnétique (5),
- un pointeau de soupape (6) déplaçable linéairement le long d'un axe longitudinal (15), pénétrant à travers l'induit magnétique (8) pour ouvrir et fermer l'ouverture d'injection (4),
**caractérisée en ce que**
l'induit magnétique (8) est déplaçable linéairement entre une première butée et une deuxième butée par rapport au pointeau de soupape (6) ;
la deuxième butée étant formée par un élément de butée (12) connecté fixement au pointeau de soupape (6) avec une surface de butée (17) et l'induit magnétique (8) étant formé avec une surface conjuguée (19) opposée à la surface de butée (17),
la deuxième butée étant prévue du côté de l'induit magnétique (8) tourné vers la sortie de l'au moins une ouverture d'injection (4), et l'élément de butée (12) de la deuxième butée étant réalisé de manière élastique de telle sorte que lors de la venue en butée de la surface conjuguée (19) contre la surface de butée (17), un angle (α) entre l'axe longitudinal (15) et la surface de butée (17) varie.

2. Soupape d'injection selon la revendication 1, **caractérisée en ce que** l'angle (α) entre l'axe longitudinal (15) et la surface de butée (17) est au moins en partie inférieur à 90° sans contact entre la surface de butée (17) et la surface conjuguée (19), l'angle (α) étant défini du côté de la surface de butée (17) tourné vers la surface conjuguée (19).

3. Soupape d'injection selon la revendication 2, **caractérisée en ce que** l'angle (α), sans contact entre la surface de butée (17) et la surface conjuguée (19), vaut au maximum 89,99°, de préférence au maximum 89,85°.

4. Soupape d'injection selon l'une quelconque des revendications précédentes, **caractérisée en ce que** l'angle (α) est déformé élastiquement d'au moins 0,01°, de préférence d'au moins 0,15° par la venue en butée de la surface conjuguée (19) contre la surface de butée (17).

5. Soupape d'injection selon l'une quelconque des revendications précédentes, **caractérisée en ce que** la surface de butée (17) est divisée en une portion intérieure (23) et une portion extérieure (24), la portion intérieure (23) étant située plus près de l'axe longitudinal (15) que la portion extérieure (24), et l'angle (α), sans contact entre la surface de butée (17) et la surface conjuguée (19), étant plus grand au niveau de la portion extérieure (24) qu'au niveau de la portion intérieure (23).

6. Soupape d'injection selon la revendication 5, **caractérisée en ce que** la portion intérieure (23), sans contact entre la surface de butée (17) et la surface conjuguée (19), est parallèle à la surface conjuguée (19) ou est inclinée par rapport à la surface conjuguée (19) ou est concave.

7. Soupape d'injection selon l'une quelconque des revendications précédentes, **caractérisée en ce qu'**une surface extérieure (21) de l'élément de butée (21), opposée à la surface conjuguée (19), est inclinée au moins en partie par rapport à la surface de butée (17) et/ou est au moins en partie parallèle à la surface de butée (17) et/ou est réalisée au moins en partie sous forme concave.

8. Soupape d'injection selon l'une quelconque des revendications précédentes, **caractérisée en ce que** l'élément de butée (12) comprend au moins une rainure, de préférence périphérique (22).

9. Soupape d'injection selon l'une quelconque des revendications précédentes, **caractérisée en ce que** la première butée est formée par une bague (10) ou un épaulement sur le pointeau de soupape (6).
